# DEMANDE DE BREVET EUROPEEN

(11) **EP 0 712 101 A1**
(43) Date de publication de la demande: **15.05.1996**
(21) Numéro de dépôt: 95402479.0
(22) Date de dépôt: 07.11.1995
(51) Int. Cl.: G08B 13/04

(54) **Vitrage avec alarme muni d'une couche superficielle semi-reflechissante**

(30) Priorité: 10.11.1994 DE 4440062
(71) Demandeur: SAINT GOBAIN VITRAGE INTERNATIONAL, F-92400 Courbevoie (FR)
(72) Inventeur: Peetz, Dieter, D-52072 Aachen (DE); Reidt, Andreas, D-52068 Aachen (DE)
(74) Mandataire: Breton, Jean-Claude

(57) **Abrégé**

Un vitrage isolant, conçu pour servir de vitrage alarme, se compose de deux feuilles de verre (1,2), dont l'une (1) est munie d'une couche superficielle (8) semi-réfléchissante et conductrice sur sa face orientée vers l'espace rempli d'air compris entre les deux feuilles. A l'un des angles de la feuille de verre (1), la couche superficielle (8) a été enlevée ultérieurement par abrasion mécanique. Dans cette zone angulaire (16), un détecteur d'effraction (12,13,14) constitué d'un émail conducteur imprimé et cuit au four a été disposé. La feuille de verre (1) est trempée thermiquement par réchauffement ultérieur à la température de trempe et par refroidissement brusque.

## Description

La présente invention concerne un vitrage formé de verre trempé, recouvert d'une couche superficielle, semi-réfléchissante et conductrice, et muni de connexions à souder pour des conducteurs reliés à un circuit électrique d'alarme, afin de servir de vitrage alarme.

Les vitres à couches superficielles semi-réfléchissantes trouvent une très large application à la fois comme verres de protection solaire et aussi comme verres de protection thermique à haut pouvoir calorifuge. Parmi les couches semi-réfléchissantes actuellement utilisées, il s'agit en règle générale de systèmes multicouches, pour lesquels la véritable couche fonctionnelle est une couche d'argent, enrobée entre les couches métalliques de protection et celles d'oxydes métalliques à fonction anti-reflet et de finition. Les couches superficielles semi-réfléchissantes habituellement utilisées, dont la couche fonctionnelle en argent, se caractérisent par une certaine conductibilité électrique.

L'utilisation d'une couche superficielle conductrice comme détecteur d'effraction est bien connue, ainsi que l'application des vitres trempées munies de telles couches à la fonction de vitrage alarme, en connectant la pellicule superficielle, qui sert de transmetteur de signal, à un circuit d'alarme électrique.

Dans un vitrage avec alarme de ce type connu du document DE 3716766 A1, le revêtement superficiel forme sur toute sa superficie le transmetteur de signal, et l'établissement du contact avec la couche conductrice s'effectue à deux angles diamétralement opposés de la vitre. Afin d'assurer un déclenchement sûr de l'alarme, la feuille de verre trempée, munie de la couche conductrice, est assemblée par l'intermédiaire d'une pellicule intermédiaire thermoplastique avec une deuxième feuille, non trempée ou ayant subi un autre type de trempe, de telle sorte qu'en cas de bris de la vitre porteuse de la couche conductrice, le verre de sécurité feuilleté subisse une flexion par suite de l'expansion de la première feuille, sur laquelle la couche conductrice est disposée sur la face convexe. Cette couche sera donc interrompue avec une plus grande probabilité.

Dans un autre vitrage connu de la demande EP 0451608 A2, muni d'un revêtement conducteur, une petite surface partielle de la couche conductrice est isolée de celle-ci dans une zone périphérique ou angulaire. Tandis que le reste de la couche sert de résistance chauffante, la surface partielle isolée électriquement est munie d'électrodes de contact et sert de détecteur d'effraction.

Il est en général souhaité que les vitrages alarme soient perçus en tant que tels, de manière à exercer d'office un certain effet dissuasif sur les cambrioleurs éventuels. Ce type de vitrage muni d'une couche semi-réfléchissante servant de détecteur d'effraction n'est cependant pas reconnaissable. C'est pourquoi la possibilité a déjà été envisagée, pour ces vitrages munis d'un dépôt superficiel conducteur, d'imprimer sur l'autre face de la vitre une boucle d'alarme visible, constituée d'une encre à cuire conductrice et imprimable, qui sera cuite au cours du processus de trempe de la vitre. Les vitrages alarme de ce type satisfont en tous points aux exigences posées, mais il s'est avéré que leur fabrication se heurte à des difficultés. Dans la technique de trempe aujourd'hui utilisée, les feuilles de verre en position horizontale sont en effet portées à une température de trempe d'environ 650°C dans un four à rouleaux. Comme dans la dernière version de vitrage avec alarme mentionnée la couche semi-réfléchissante est disposée sur l'une des faces et la boucle d'alarme sur l'autre, l'un ou l'autre des ces deux dispositifs est dans tous les cas altéré par le contact avec les rouleaux. Lorsque la boucle d'alarme se trouve à la face inférieure de la vitre, il peut en outre arriver que les rouleaux transporteurs se chargent d'impuretés ou d'empreintes de l'encre, qui s'imprimeront ultérieurement sur la vitre.

L'objet de la présente invention est de concevoir un vitrage muni d'un revêtement semi-réfléchissant et d'une boucle d'alarme visible, qui puisse être fabriqué dans les fours à trempe habituels, sans altération de la couche semi-réfléchissante ou de la surface du verre et du détecteur d'effraction.

Le problème technique posé est résolu selon l'invention en ce que la couche conductrice semi-réfléchissante est enlevée sur une petite partie de sa surface, de préférence dans un angle de la vitre, et en ce que dans cette zone un détecteur d'effraction, qui se présente sous la forme d'une boucle conductrice constituée d'un émail cuit conducteur, est disposé en contact direct avec la surface du verre.

Dans ce vitrage selon l'invention se trouvent donc la boucle d'alarme et la couche semi-réfléchissante, qui sont indépendantes l'une de l'autre et remplissent des fonctions totalement différentes sur la même et unique face de la vitre, sans que cela entraîne de perturbation ou d'interférence réciproques. La boucle d'alarme peut avoir des dimensions relativement minimes, de sorte que la protection contre le soleil ou la chaleur apportée par la couche soit très peu diminuée par l'absence de celle-ci dans la région de la boucle. D'autre part, la boucle d'alarme n'entre pas en contact en tant que telle avec la couche conductrice, de sorte que celle-ci ne peut exercer aucun effet négatif sur la fonction d'alarme de la boucle conductrice. De cette manière, il devient possible de libérer totalement l'autre face de la vitre. Par conséquent, cette dernière peut désormais être disposée sans problème avec sa surface libre sur les rouleaux transporteurs du four de trempe, et être chauffée et trempée selon le procédé habituel, sans qu'il y ait un éventuel danger d'endommagement ou de souillure de la couche ou de la surface du verre.

Le vitrage avec alarme selon l'invention peut en principe être utilisé sous la forme d'une pièce monolithique. Cela suppose cependant que la couche semi-réfléchissante est de nature à résister sur une longue période aux agents atmosphériques. De telles couches résistantes se composent par exemple d'oxyde d'étain et sont fabriquées par pyrolyse, en déposant sur les feuilles de verre une solution renfermant un composé organométallique, et en chauffant cette couche pour obtenir la forme oxydée correspondante. Mais il s'agit le plus souvent, dans le cas des couches semi-réfléchissantes à isolation thermique améliorée et de protection contre le rayonnement solaire, de couches qui ont été déposées selon un procédé sous vide. Ce genre de couches présente une résistance beaucoup plus faible aux agents atmosphériques. C'est pourquoi elles sont normalement protégées de l'atmosphère environnante, soit en les disposant sur la face de la vitre orientée vers l'espace intercalaire rempli d'air sec ou d'un gaz rare, soit en leur faisant subir un traitement ultérieur pour les transformer en verre feuilleté au moyen d'une autre feuille de verre et d'une couche intermédiaire thermoplastique.

D'autres caractéristiques de l'invention apparaîtront à la lecture des sous-revendications et de la description ci-après d'un exemple de réalisation, illustré par le dessin correspondant.

Dans l'exemple de réalisation représenté, il s'agit d'un vitrage isolant constitué de deux feuilles de verre 1 et 2, qui sont assemblées par l'intermédiaire d'un cadre écarteur 3. Les faces latérales de ce cadre écarteur 3 en rapport avec les feuilles de verre sont habituellement collées sur celles-ci par un mastic collant 4, et le congé formé par les bordures des feuilles de verre et le cadre écarteur 3 est rempli par un autre mastic collant 5. L'espace étanche ainsi délimité entre les feuilles de verre est rempli d'air ou d'un autre gaz.

La feuille de verre 1, qui forme la partie du vitrage orientée vers l'extérieur lorsqu'elle est montée, est munie d'une couche superficielle 8 semi-réfléchissante et conductrice sur sa face en rapport avec l'interstice rempli d'air. Dans le cas de cette couche superficielle 8, il s'agit de préférence d'un dépôt transparent dont la réflexion est accrue dans le domaine des radiations infrarouges ; elle sert donc de verre de protection contre le rayonnement solaire, et laisse passer la majeure partie de la lumière visible sans atténuation sensible, tandis qu'elle réfléchit largement le rayonnement thermique. Ces propriétés correspondent obligatoirement à une conductibilité électrique de la couche améliorée.

Dans la zone périphérique 10 placée à proximité et qui sert à la liaison avec le cadre écarteur 3, la couche superficielle 8 est éliminée ultérieurement. L'élimination de cette dernière à sa périphérie peut être effectuée par des méthodes mécaniques ou thermiques et la technique est elle-même bien connue. Cette mesure est utile afin d'empêcher que la couche superficielle 8 se corrode par l'humidité qui pourrait diffuser en provenance de la bordure.

Afin de conférer à cette feuille de verre 1 externe les propriétés d'une vitre alarme, elle est munie par exemple dans une de ses zones angulaires d'une boucle d'alarme 12 constituée d'un émail conducteur. A partir de cette boucle d'alarme 12 partent des conducteurs 13 jusqu'aux connexions soudées 14, qui sont placées très près de la bordure de la feuille de verre 1. Les conducteurs 13 et les connexions à souder 14 font partie du même bloc que la boucle d'alarme 12 et sont disposés en même temps que cette dernière.

La boucle d'alarme 12, les conducteurs 13 et les connexions à souder 14 n'ont aucun contact avec la couche superficielle 8. En effet, la couche 8 est éliminée non seulement sur la zone périphérique 10, mais aussi à l'intérieur de la zone 16, dans laquelle la boucle d'alarme 12 et les circuits d'amenée 13 sont disposés. l'élimination de la couche 8 de cette zone s'effectue de manière fonctionnelle au moyen d'un dispositif mécanique de dénudage à commande numérique, du même type que celui qui est connu pour l'élimination de la couche de la zone périphérique 10 d'une vitre munie d'un revêtement. En principe, il est aussi possible de procéder de la manière suivante : avant le dépôt de la couche, la zone mentionnée peut par exemple être recouverte par le collage d'une mince pellicule, qui est enlevée après l'opération de déposition. Il est cependant beaucoup plus rentable de traiter toute la surface des feuilles de verre de grande dimensions et, après la découpe de celles-ci aux dimension requises, d'éliminer ultérieurement la couche superficielle aux emplacements souhaités.

Dans la zone 16 dénudée de sa couche superficielle 8, la boucle d'alarme 12 accompagnée des circuits d'amenée 13 et des connexions à souder 14 est imprimée selon le procédé de la sérigraphie à la surface du verre. Après que l'encre d'impression est sèche, la feuille de verre 1 est portée à la température de trempe d'environ 650°C dans un four de trempe classique, ce qui permet la cuisson de l'encre à cuire imprimée, et cette feuille est ensuite trempée thermiquement par refroidissement brutal selon la procédure bien connue.

La couche superficielle 8 doit bien entendu être constituée de telle sorte que le procédé de traitement thermique puisse être mis en oeuvre sans dommage. De tels systèmes à couches à haute résistance thermique sont cependant connus. Un système à couches préférentiel de ce type comprend par exemple cinq couches successives, à savoir : une couche adhésive d'oxyde d'étain, une couche protectrice métallique et sous-jacente constituée de nickel-chrome, la couche fonctionnelle proprement dite qui est en argent, une couche protectrice métallique en nickel-chrome à la partie supérieure et une couche de finition en oxyde d'étain. Mais la couche 8 à haute tenue à la chaleur peut bien entendu avoir une structure différente.

## Revendications

1. Vitrage constitué de verre trempé et revêtu d'une couche superficielle semi-réfléchissante et conductrice, muni de connexions à souder pour la réception des conducteurs de liaison à un circuit d'alarme électrique et servant de vitrage alarme, **caractérisé en ce que** la couche (8) semi-réfléchissante conductrice est enlevée sur une petite zone (16) de sa surface, de préférence à un angle de la feuille de verre (1), et en ce que dans cette zone (16) aménagée un détecteur d'effraction ayant la forme d'une boucle conductrice (12) constituée d'un émail conducteur cuit est disposé en contact direct avec la surface du verre.

2. Vitrage selon la revendication 1, **caractérisé en ce que** la couche (8) semi-réfléchissante et conductrice se compose d'un système multicouche appliqué selon le procédé de pulvérisation cathodique assistée par un champ magnétique.

3. Vitrage selon la revendication 1 ou la revendication 2, **caractérisé en ce que** la couche (8) semi-réfléchissante et la feuille de verre (1) munie de la boucle conductrice (12) est assemblée avec une autre feuille de verre (2), avec interposition d'un cadre écarteur (3), pour former un vitrage isolant, la couche (8) semi-réfléchissante et la boucle conductrice (12) étant disposés sur la face de la feuille de verre (1) trempée, qui est orientée vers l'espace rempli d'air entre les deux feuilles.

4. Vitrage selon la revendication 1 ou la revendication 2, **caractérisée en ce que** la feuille de verre (1) trempée munie de la couche (8) semi-réfléchissante et de la boucle conductrice (12) s'assemble avec une autre feuille de verre par adjonction d'une pellicule en polymère thermoplastique pour constituer un verre feuilleté.

5. Procédé de fabrication d'un vitrage alarme selon la revendication 1, **caractérisé en ce qu'**une feuille de verre (1) est utilisée, qui est munie sur toute l'étendue de l'une de ses faces d'une couche (8) semi-réfléchissante à haute tenue à la chaleur, **en ce que** dans la zone (16), prévue pour la mise en place de la boucle d'alarme (12) et des conducteurs de liaison (13,14) du courant, la couche (8) est éliminée par abrasion mécanique, **en ce que** dans la zone (16) libérée de la couche (8) une boucle d'alarme (12), avec ses conducteurs de liaison (13,14) constitués d'une encre à cuire conductrice, est imprimée selon le procédé de la sérigraphie, **et en ce que** la feuille de verre (1) ainsi revêtue est portée à la température de trempe et trempée thermiquement par refroidissement brutal, avec cuisson simultanée des conducteurs imprimés (12,13,14).
